# FASCICULE DE BREVET EUROPEEN

(11) **EP 2 893 087 B1**
(45) Date de publication et mention de la délivrance du brevet: **03.09.2025**
(21) Numéro de dépôt: 13774721.8
(22) Date de dépôt: 04.09.2013
(51) Int. Cl.: E02D 29/14

(54) **REGARD DE CHAUSSEE**
MANNLOCHDECKEL
MANHOLE COVER

(30) Priorité: 05.09.2012 FR 1258302
(43) Date de publication de la demande: 15.07.2015
(73) Titulaire: EJ EMEA, 60149 Saint-Crépin-Ibouvillers (FR)
(72) Inventeur: VINET, Bertrand, F-60000 Beauvais (FR)
(74) Mandataire: Santarelli
(86) Numéro de dépôt international: PCT/FR2013/052038
(87) Numéro de publication internationale: WO 2014/037669

(56) Documents cités:
- WO-A1-98/35107
- WO-A2-2007/012758
- DE-A1- 10 357 542

## Description

La présente invention concerne d'une manière générale les regards de chaussée comme connu par le document WO 2007/012758 A2.

Un regard de chaussée connu tel que représenté partiellement aux figures 1 à 3 comprend un cadre 1 destiné à être scellé dans la chaussée et comportant une paroi périphérique 2 délimitant une ouverture interne d'accès à un puits de visite réalisé dans la chaussée et un élément de couronnement 3, tel qu'un couvercle ou tampon ou une grille, relié à la paroi périphérique 2 du cadre 1 par l'intermédiaire d'un dispositif d'articulation.

Le dispositif d'articulation permet à l'élément de couronnement 3 de pivoter entre une position de fermeture de cadre 1 représentée en figure 1 et une position d'ouverture de ce cadre à laquelle l'élément de couronnement 3 est dressé approximativement verticalement ou de manière inclinée vers l'extérieur comme représenté aux figures 2 et 3 pour permettre à une personne intervenante d'accéder au regard de chaussée au travers de l'ouverture du cadre 1.

Le dispositif d'articulation comprend une tête d'articulation constituée dans le cas présent par un fût sensiblement cylindre 5 solidaire de l'élément de couronnement 3 extérieurement à celui-ci par l'intermédiaire d'un tenon 6.

Le fût 5 est encastré amoviblement et à rotation limitée dans un logement aménagé dans une oreille 7 solidaire de la paroi périphérique 2 du cadre 1 à l'extérieur de cette paroi.

Lorsque le cadre 1 et l'élément de couronnement 3 présentent une forme générale circulaire, l'oreille 7 fait saillie radialement de la paroi périphérique annulaire 2 du cadre 1 à l'extérieur de celle-ci et l'ensemble à fût 5 et tenon 6 en une configuration en T fait saillie radialement à l'extérieur de l'élément de couronnement 3 en étant situés dans un plan sensiblement parallèle au voile supérieur 8 de l'élément de couronnement 3.

Ainsi, le fût 5 d'articulation de l'élément de couronnement 3 au cadre 1 est monté librement dans le logement de l'oreille 7, c'est-à-dire sans utiliser d'axe cylindrique d'articulation traversant l'oreille 7 et le fût 5 pour supporter à pivotement ce dernier dans le logement de l'oreille 7.

Lorsque l'élément de couronnement 3 occupe la position dressée d'ouverture du cadre 1 représentée en figure 2, l'élément de couronnement 3 peut facilement basculer d'un côté ou de l'autre dans son plan contenant le voile 8, notamment pour un élément de couronnement 3 de grande dimension, par exemple d'un diamètre d'au moins 800 mm, et ainsi d'un poids très élevé. En effet, pour un élément de couronnement de grande dimension et de poids relativement élevé, les forces qui peuvent s'exercer accidentellement sur le fût d'articulation 5 provoquent un basculement de ce fût dans son plan médian longitudinal tendant à sortir le fût 5 du logement de l'oreille 7 comme représenté en figure 3 pour faire chuter l'élément de couronnement 3 hors du cadre 1, risquant de blesser grièvement des personnes se trouvant à proximité de ce cadre.

La présente invention a pour but de palier l'inconvénient ci-dessus des regards de chaussée connus.

A cet effet, l'invention propose un regard de chaussée comprenant un élément de couronnement, tel qu'un couvercle ou tampon, un cadre et un dispositif d'articulation reliant l'élément de couronnement au cadre et permettant à cet élément de pivoter entre une position de fermeture du cadre et une position d'ouverture du cadre à laquelle l'élément de couronnement est dressé approximativement verticalement ou de manière inclinée vers l'extérieur, le dispositif d'articulation comprenant une tête d'articulation solidaire de l'élément de couronnement, encastrée amoviblement et à rotation limitée dans un logement aménagé dans une oreille du cadre et qui est caractérisé en ce que le logement de l'oreille et la tête d'articulation comprennent des moyens à complémentarité de formes coopérant pour empêcher le basculement de la tête hors du logement de l'oreille lorsque l'élément de couronnement occupe sa position dressée.

Les moyens à complémentarité de formes comprennent au moins une fente de la tête transversale à une direction longitudinale de la tête et séparant cette dernière en deux parties axialement espacées l'une de l'autre et au moins une partie saillante fixée dans le logement de l'oreille, s'étendant perpendiculairement à la tête et logée dans la fente de la tête lorsque l'élément de couronnement occupe sa position dressée pour empêcher le basculement de la tête dans son plan médian longitudinal hors du logement de l'oreille à cette position dressée.

De préférence, la tête est solidaire de l'élément de couronnement par l'intermédiaire d'un tenon comprenant une fente dans le prolongement de la fente de la tête et dans laquelle s'engage également la partie saillante lorsque l'élément de couronnement occupe sa position dressée.

Avantageusement, la tête s'étend dans un plan sensiblement parallèle au voile de l'élément de couronnement.

L'oreille est solidaire du cadre à l'extérieur de ce dernier et est conformée en chape et la partie saillante est solidaire du fond du logement dans la chape et de la face interne de la paroi formant âme de la chape.

De préférence, la fente de la tête sépare cette dernière en deux parties de même longueur.

Le tenon est engagé au travers de l'ouverture correspondante d'une paroi périphérique du cadre en position de fermeture de l'élément de couronnement dans le cadre et qui fait saillie à l'extérieur de l'oreille au-dessus de celle-ci en position dressée de l'élément de couronnement.

De préférence, l'élément de couronnement et le cadre présentent une forme générale circulaire et l'oreille s'étend radialement à l'extérieur du cadre tandis que le tenon et la tête configurés en T s'étendent radialement de l'élément de couronnement.

Il est également prévu un élément de couronnement, tel qu'un couvercle ou tampon, destiné à un regard de chaussée, comprenant une tête solidaire de l'élément de couronnement par l'intermédiaire d'un tenon pour faire partie d'un dispositif d'articulation de cet élément à un cadre du regard de chaussée et qui est caractérisé en ce que la tête comprend au moins une fente transversale séparant la tête en deux parties égales axialement espacées l'une de l'autre et le tenon comprend une fente dans le prolongement de la fente de la tête.

L'élément de couronnement présente avantageusement une forme circulaire et le tenon et la tête configurés en T s'étendent radialement de l'élément de couronnement.

Il est enfin prévu un cadre pour un regard de chaussée comprenant une paroi périphérique délimitant une ouverture interne et une oreille solidaire de la paroi périphérique à l'extérieur de cette dernière, laquelle oreille délimite un logement interne destiné à recevoir une partie d'articulation d'un élément de couronnement et qui est caractérisé en ce que l'oreille comprend au moins une partie saillante fixée dans le logement de l'oreille.

De préférence, l'oreille est conformée en chape et la partie saillante est solidaire du fond du logement de la chape et de la face interne de la paroi formant âme de la chape.

L'invention sera mieux comprise et d'autres buts, caractéristiques, détails et avantages de celle-ci apparaîtront plus clairement dans la description explicative qui va suivre faite en référence aux dessins annexés donnés uniquement à titre d'exemple illustrant un mode de réalisation de l'invention et dans lesquels:
- la figure 1 est une vue partielle en perspective représentant un regard de chaussée connu où l'élément de couronnement relié au cadre par un dispositif d'articulation occupe sa position de fermeture du cadre;
- la figure 2 est une vue en perspective partielle de face suivant la figure II de la figure 1 et montrant l'élément de couronnement occupant sa position normale d'ouverture du cadre;
- la figure 3 est une vue partielle en perspective semblable à celle de la figure 2 et montrant l'élément de couronnement en train de basculer accidentellement hors du cadre 1;
- la figure 4 est une vue partielle en perspective représentant un élément de couronnement de regard de chaussée occupant la position de fermeture du cadre et relié au cadre par un dispositif d'articulation conforme à l'invention;
- la figure 5 est une partielle en perspective semblable à celle de la figure 4 et montrant l'élément de couronnement à sa position dressée d'ouverture du cadre;
- la figure 6 est une vue partielle en perspective de l'élément de couronnement pourvu de son articulation conforme à l'invention;
- la figure 7 est une vue partielle en perspective du cadre pourvu de l'oreille externe pour le logement du fût d'articulation de l'élément de couronnement de la figure 6;
- la figure 8 est une vue partielle de dessus du regard de chaussée dont l'élément de couronnement occupe sa position de fermeture du cadre;
- la figure 9 est une vue en coupe suivant la ligne IX-IX de la figure 8;
- la figure 10 est une vue en coupe suivant la ligne X-X de la figure 8;
- la figure 11 est une vue partielle de dessus du regard de chaussée dont l'élément de couronnement occupe sa position dressée d'ouverture du cadre;
- la figure 12 est une vue en coupe suivant la ligne XII-XII de la figure 11;
- la figure 13 est une vue en coupe suivant la ligne XIII-XIII de la figure 11;
- la figure 14 est une vue de face représentant l'élément de couronnement à sa position dressée normale d'ouverture du cadre;
- la figure 15 est une vue de face semblable à celle de la figure 14 et montrant l'élément de couronnement ayant basculé d'un côté dans son propre plan; et
- la figure 16 est une vue semblable à celle de la figure 14 montrant l'élément de couronnement ayant basculé du côté opposé de la figure 15 dans son propre plan.

En se reportant aux figures 4 à 16, la référence 1 désigne un cadre de regard de chaussée, partiellement représenté, présentant une forme générale circulaire et pouvant être scellé dans le sol.

Le cadre 1 comporte une semelle surmontée d'une paroi annulaire périphérique 3 délimitant l'ouverture interne du cadre 1 permettant d'accéder à un puits souterrain de visite. La paroi latérale 3 du cadre 1 est pourvue d'une collerette interne circulaire 4 faisant saillie dans l'ouverture du cadre.

Le regard de chaussée comprend en outre un élément de couronnement 3, tel qu'un couvercle ou tampon ou une grille, également circulaire, qui est monté articulé, par l'intermédiaire d'un dispositif d'articulation, au cadre 1 de manière à occuper une position abaissée horizontale de fermeture de l'ouverture circulaire du cadre 1 représentée notamment en figure 4 ou une position d'ouverture dégageant l'ouverture circulaire du cadre et dans laquelle l'élément de couronnement 3 est dressé ou debout à une position angulaire déterminée relativement au cadre pour permettre à une personne intervenante d'accéder au regard de chaussée au travers de l'ouverture de ce cadre.

Comme le montrent les figures 5, 12 et 13, l'élément de couronnement 3 est incliné à sa position dressée à l'extérieur du cadre 1 suivant un angle d'environ 110° par rapport à l'horizontale, mais il peut être dressé à une position approximativement verticale suivant le type d'articulation reliant l'élément de couronnement 3 au cadre 1.

L'élément de couronnement 3 comporte un voile plan supérieur 7 et une bordure périphérique 8 faisant saillie de la face interne du voile 7 et apte à venir en appui sur la collerette d'assise 4 du cadre 1 lorsque l'élément de couronnement 3 occupe sa position d'obturation du cadre 1 comme représenté aux figures 9 et 10.

Le dispositif d'articulation comprend une tête d'articulation constituée dans ce mode de réalisation par un fût sensiblement cylindrique 9, dans le cas présent à section transversale sensiblement en forme de came, solidaire de l'élément de couronnement 3 de préférence par l'intermédiaire d'un tenon 10 configurant l'ensemble fût 9 et tenon 10 en T. Cet ensemble fait saillie à l'extérieur et radialement de la bordure périphérique 8 de l'élément de couronnement 3 en étant situé sensiblement dans un plan parallèle au plan du voile 7 de l'élément de couronnement 3.

Le fût d'articulation 9 est encastré amoviblement dans un logement 11 aménagé dans une oreille 12 solidaire de la paroi périphérique 3 du cadre 1 à l'extérieur de celle-ci.

L'oreille 12 présente la forme générale d'une chape à parois latérales 13 solidaires de la paroi latérale 3 du cadre 1 sensiblement perpendiculairement à celle-ci et paroi formant âme 14 raccordée aux deux parois latérales 13.

Le fût d'articulation 9 est monté à rotation limitée dans le logement 11 de l'oreille en chape 12 entre ses deux positions d'ouverture et de fermeture du cadre 1.

En effet, tout d'abord comme cela ressort mieux de la figure 7, le logement 11 de l'oreille 12 comprend au voisinage des deux parois latérales 13 deux segments arqués 15, dont un seul est visible, servant de paliers de support respectivement des deux extrémités du fût d'articulation 9.

Ainsi, le fût d'articulation 9 n'est pas supporté dans le logement 11 de l'oreille 12 par un axe cylindrique de pivotement traversant les parois latérales 13 de l'oreille 12 et le fût 9, c'est-à-dire que le fût 9 est monté librement pivotant dans l'oreille 12. En outre, l'élément de couronnement 3 peut être retiré du logement 11 de l'oreille 12 du cadre 1 lorsqu'il occupe sa position debout verticale.

La paroi périphérique 3 du cadre 1 comporte une ouverture 16 communiquant avec le logement 11 de l'oreille 12 et au travers de laquelle peut se déplacer librement le tenon 10 de l'élément de couronnement 3 lors du pivotement par le fût d'articulation 9 de l'élément de couronnement 3 entre ses deux positions d'ouverture et de fermeture du cadre 1.

La longueur de l'ouverture 16 le long de la paroi périphérique 3 du cadre est inférieure à la longueur de la paroi formant âme 14 de l'oreille 12 de sorte que les deux bords latéraux 3a de la paroi 3 délimitant l'ouverture 16 sont raccordés en partie supérieure aux deux parois latérales 13 de l'oreille 12 par deux parois supérieures 17 dont la face supérieure est située dans le même plan que les faces supérieures des parois 13, 14 de l'oreille 12 délimitant les bords supérieurs de l'oreille 12.

Lorsque l'élément de couronnement 3 occupe sa position horizontale de fermeture du cadre 1, les deux parois supérieures 17 empêchent le retrait du fût d'articulation 9 hors du logement 11 et de l'oreille 12.

Enfin, lorsque l'élément de couronnement 3 occupe sa position dressée et renversée de dégagement de l'ouverture du cadre 1 représentée notamment en figure 12, le tenon 10 est en appui sur le bord supérieur de la paroi formant âme 14 de l'oreille 12 en faisant saillie extérieurement au-dessus de cette oreille et le fût d'articulation 9 est en appui à ses deux extrémités sur les deux faces internes des parties de paroi de la paroi périphérique 3 délimitant l'ouverture 16 et situées en regard des deux segments de palier 15, bloquant ainsi l'élément de couronnement 3 à cette position dressée.

Bien que cela ne soit représenté, l'élément de couronnement 3 est verrouillé à sa position d'obturation de l'ouverture du cadre 1 par un verrou situé à l'opposé du dispositif d'articulation et comportant un pêne engagé sous une gâche du cadre 1.

Selon l'invention, le fût d'articulation 9 comprend une fente 18 réalisée transversalement à l'axe longitudinal du fût qui est ainsi séparé en deux parties 9a axialement espacées l'une de l'autre et de même longueur et l'oreille 12 comprend une partie saillante constituée dans le cas présent par un gousset 19 fixé dans le logement 11 de cette oreille dans un plan perpendiculaire à la paroi formant âme 14 de l'oreille 12. Le gousset 19, qui peut venir de fonderie avec le cadre 1, est solidaire du fond du logement 11 de l'oreille gauche 12 et de la face interne de la paroi formant âme 14 de cette oreille. En outre, le gousset 19 s'étend perpendiculairement au fût d'articulation 9 et est logé ou engagé dans la fente 18 de ce fût lorsque l'élément de couronnement 3 occupe la position de fermeture ou d'ouverture du cadre 1.

Le tenon 10 comprend également une fente 20 s'étendant dans le prolongement de la fente 18 du fût d'articulation 9, les fentes 18 et 20 se formant en fait une seule et même fente. Lorsque l'élément de couronnement 3 occupe sa position horizontale de fermeture du cadre 1, le gousset 19 est dimensionné pour ne pas s'engager dans la fente 20 le tenon 10, mais lorsque l'élément de couronnement 3 occupe sa position dressée, le gousset 19 est non seulement engagé dans la fente 18 du fût d'articulation 9 mais également dans la fente 20 du tenon 10.

La présence du gousset 19 et des fentes 18, 20 du fût d'articulation 9 et du tenon 10 n'occasionne aucune gène lors du pivotement de l'élément de couronnement 3 entre ses deux positions d'ouverture et de fermeture du cadre 1.

En se reportant plus particulièrement aux figures 14 à 16, la figure 14 montre l'élément de couronnement 3 à sa position dressée normale d'ouverture du cadre 1 et à laquelle le gousset 19 est logé dans les deux fentes 18, 1 du fût d'articulation 9 et du tenon 10.

Compte tenu des dimensions relativement importantes de l'élément de couronnement 3 pouvant avoir un diamètre d'au moins de 800 mm, et par conséquent, du poids relativement élevé de cet élément, ce dernier peut facilement basculer accidentellement dans son plan contenant le voile 7 pour diverses raisons, par exemple lorsqu'il qu'il est soumis à un vent relativement fort.

Les figures 15 et 16 montrent le basculement en sens horaire et antihoraire de l'élément de couronnement 3 symbolisé par les figures F1 et F2 et qui est contrarié par le gousset 19 logé dans les fentes 18, 20 du fût d'articulation 9 et du tenon 10. En effet, lors du basculement de l'élément de couronnement 3 suivant la flèche F1 ou F2, le fût d'articulation 9 tend à basculer hors du logement 11 dans son plan médian longitudinal jusqu'à la position représentée en figure 15 ou 16 à laquelle le basculement est empêché ou stoppé par le gousset 19 sur les deux faces opposées duquel viennent en appui les parties diagonalement opposées des faces parallèles délimitant les fentes 18, 20, empêchant de la sorte le fût de sortir du logement 11.

En variante, le fût d'articulation 9 peut ne pas être solidaire de l'élément de couronnement 3 par l'intermédiaire du tenon 10, mais d'être solidaire directement à cet élément en agençant l'oreille 12 dans le cadre 1, c'est-à-dire en la solidarisant à la face interne de la paroi périphérique 9 du cadre 1. En outre, la fente 18 du fût d'articulation 9 peut être réalisée de manière à séparer le fût 9 en deux parties 9a de longueurs différentes.

Par ailleurs, les moyens d'anti-basculement de l'élément de couronnement 3 relativement au cadre 1 pourrait comporter deux goussets 19 fixés dans le logement 11 de l'oreille en chape 12 en étant disposés symétriquement au plan médian de la paroi formant âme 14 de l'oreille 12 et perpendiculairement à cette paroi et qui coopèrent respectivement avec deux fentes parallèles du fût d'articulation 9 s'étendant transversalement à celui-ci, les deux fentes parallèles du tenon 10 prolongeant les deux fentes du fût 9 de manière que les deux goussets soient engagés dans ces fentes à la position dressée de l'élément de couronnement 3 pour empêcher son basculement accidentel hors du cadre 1.

Le dispositif d'articulation de l'invention permet ainsi d'empêcher efficacement le basculement de l'élément de couronnement dans son propre plan hors du cadre 1 et sans gêner le pivotement normal de l'élément de couronnement entre ses deux positions d'ouverture et de fermeture du cadre 1.

L'invention a été décrite en application à un regard de chaussée à cadre et élément de couronnement circulaire, mais il est également entendu qu'elle peut s'appliquer à un regard de chaussée à cadre rectangulaire et élément(s) de couronnement rectangulaire(s) ou triangulaire(s) monté(s) articulé(s) au cadre de manière amovible, c'est-à-dire sans être monté(s) pivotant sur un axe cylindrique de retenue.

En outre, la tête d'articulation peut revêtir toute autre forme que celle d'un fût sensiblement cylindrique. Par exemple, la tête d'articulation peut avoir une forme telle que décrite et représentée dans le brevet français FR 2 758 836 et qui s'étend suivant une direction longitudinale perpendiculairement à un tenon radial reliant la tête au tampon circulaire. Cette tête comporte une face arquée lui permettant de pivoter à la manière d'une rotule dans le logement spécialement aménagé dans le cadre. Bien entendu, selon cette variante de réalisation, la tête d'articulation est logée amoviblement dans l'oreille du cache et comporte la fente transversale coopérant avec la partie saillante pour empêcher le basculement dans son plan médian longitudinal de la tête et, par conséquent, du tampon dans son propre plan, comme décrit dans le précédent mode de réalisation à fût d'articulation.

## Revendications

1. Regard de chaussée comprenant un élément de couronnement (3), tel qu'un couvercle ou tampon, un cadre (1) et un dispositif d'articulation reliant l'élément de couronnement (3) au cadre (1) et permettant à cet élément de pivoter entre une position de fermeture du cadre (1) et une position d'ouverture du cadre (1) à laquelle l'élément de couronnement (3) est dressé approximativement verticalement ou de manière inclinée vers l'extérieur, le dispositif d'articulation comprenant une tête d'articulation (9) solidaire de l'élément de couronnement (3), encastrée amoviblement et à rotation limitée dans un logement (11) aménagé dans une oreille (12) du cadre (1), ledit logement (11) de l'oreille (12) et la tête d'articulation (9) comprenant des moyens à complémentarité de formes (18, 19),
**caractérisé en ce que** les moyens à complémentarité de formes comprennent au moins une fente (18) de la tête (9), transversale à une direction longitudinale de la tête (9) et séparant cette dernière en deux parties (9a) axialement espacées l'une de l'autre et au moins une partie saillante (19) fixée dans le logement (11) de l'oreille (12) en s'étendant perpendiculairement à la tête (9) et logée dans la fente (18) de la tête (9) lorsque l'élément de couronnement (3) occupe sa position dressée pour empêcher le basculement de la tête (9) dans son plan médian longitudinal hors du logement de l'oreille (12) à cette position dressée, de sorte que les moyens à complémentarité de formes coopèrent pour empêcher le basculement de la tête (9) hors du logement (11) de l'oreille (12) lorsque l'élément de couronnement (3) occupant sa position dressée est soumis à des contraintes le sollicitant à basculer dans son propre plan.

2. Regard de chaussée selon la revendication 1, **caractérisé en ce que** la tête (9) est solidaire de l'élément de couronnement (3) par l'intermédiaire d'un tenon (10) comprenant une fente (20) dans le prolongement de la fente (18) de la tête (9) et dans laquelle s'engage également la partie saillante (19) lorsque l'élément de couronnement (3) occupe sa position dressée.

3. Regard de chaussée selon l'une des revendications précédentes, **caractérisé en ce que** la tête (9) s'étend dans un plan sensiblement parallèle au voile (7) de l'élément de couronnement (3).

4. Regard de chaussée selon l'une des revendications 1 à 3, **caractérisé en ce que** l'oreille (12) est solidaire du cadre (1) à l'extérieur de ce dernier et est conformée en chape et **en ce que** la partie saillante (19) est solidaire du fond du logement (11) dans la chape et de la face interne de la paroi formant âme (14) de la chape.

5. Regard de chaussée selon l'une des revendications 1 à 4, **caractérisé en ce que** la fente (18) de la tête (9) sépare cette dernière en deux parties (9a) de même longueur.

6. Regard de chaussée selon l'une des revendications 2 à 5, **caractérisé en ce que** le tenon (10) est engagé au travers d'une ouverture correspondante (16) d'une paroi périphérique (3) du cadre (1) en position de fermeture de l'élément de couronnement (3) dans le cadre (1) et fait saillie à l'extérieur de l'oreille (12) au-dessus de celle-ci en position dressée de l'élément de couronnement (3).

7. Regard de chaussée selon l'une des revendications 2 à 6, **caractérisé en ce que** l'élément de couronnement (3) et le cadre (1) présentent une forme générale circulaire et l'oreille (12) s'étend radialement à l'extérieur du cadre (1) tandis que le tenon (10) et la tête (9) configurés en T s'étendent radialement de l'élément de couronnement (3).

8. Regard de chaussée selon l'une des revendications 1 à 7, **caractérisé en ce que** la tête (9) est un fût sensiblement cylindrique et la partie saillante (19) est un gousset.

## Patentansprüche

1. Schachtabdeckung mit einem Abschlusselement (3), wie etwa einem Deckel oder Verschluss, einem Rahmen (1) und einer Anlenkeinrichtung , die das Abschlusselement (3) mit dem Rahmen (1) verbindet und mittels welcher dieses Element zwischen einer Stellung zum Verschließen des Rahmens (1) und einer Stellung zum Öffnen des Rahmens (1) verschwenkbar ist, in der das Abschlusselement (3) annähernd vertikal oder nach außen geneigt aufgerichtet ist, wobei die Anlenkeinrichtung einen Gelenkkopf (9) enthält, der fest mit dem Abschlusselement (3) verbunden ist und abnehmbar und begrenzt drehbar in einer Aufnahme (11) versenkt ist, die in einem Ansatz (12) des Rahmens (1) ausgebildet ist, wobei die Aufnahme (11) des Ansatzes (12) und der Gelenkkopf (9) Formschlussmittel (18, 19) aufweisen,
**dadurch gekennzeichnet, dass** die Formschlussmittel zumindest einen Schlitz (18) des Kopfes (9) aufweisen, welcher quer zu einer Längsrichtung des Kopfes (9) verläuft und diesen in zwei axial voneinander beabstandete Abschnitte (9a) trennt, sowie zumindest einen vorspringenden Abschnitt (19), der in der Aufnahme (11) des Ansatzes (12) befestigt ist und dabei senkrecht zum Kopf (9) verläuft und in dem Schlitz (18) des Kopfes (9) aufgenommen ist, wenn das Abschlusselement (3) seine aufgerichtete Stellung einnimmt, um ein Kippen des Kopfes (9) in seiner Längsmittelebene aus der Aufnahme des Ansatzes (12) heraus in dieser aufgerichteten Stellung zu verhindern, so dass die Formschlussmittel zusammenwirken, um das Kippen des Kopfes (9) aus der Aufnahme (11) des Ansatzes (12) heraus zu verhindern, wenn das seine aufgerichtete Stellung einnehmende Abschlusselement (3) Belastungen unterliegt, die es zum Kippen in seiner eigenen Ebene veranlassen.

2. Schachtabdeckung nach Anspruch 1,
**dadurch gekennzeichnet, dass** der Kopf (9) mit dem Abschlusselement (3) über einen Zapfen (10) fest verbunden ist, der in Verlängerung von dem Schlitz (18) des Kopfes (9) einen Schlitz (20) aufweist, in den auch der vorspringende Abschnitt (19) eingreift, wenn das Abschlusselement (3) seine aufgerichtete Stellung einnimmt.

3. Schachtabdeckung nach einem der vorhergehenden Ansprüche,
**dadurch gekennzeichnet, dass** sich der Kopf (9) in einer Ebene erstreckt, die im Wesentlichen parallel zur Deckfläche (7) des Abschlusselements (3) verläuft.

4. Schachtabdeckung nach einem der Ansprüche 1 bis 3,
**dadurch gekennzeichnet, dass** der Ansatz (12) außerhalb des Rahmens (1) fest mit diesem verbunden und als Gabelkopf ausgebildet ist und dass der vorspringende Abschnitt (19) fest mit dem Boden der Aufnahme (11) im Gabelkopf und mit der Innenseite der Kernwand (14) des Gabelkopfes verbunden ist.

5. Schachtabdeckung nach einem der Ansprüche 1 bis 4,
**dadurch gekennzeichnet, dass** der Schlitz (18) des Kopfes (9) diesen in zwei Abschnitte (9a) gleicher Länge trennt.

6. Schachtabdeckung nach einem der Ansprüche 2 bis 5,
**dadurch gekennzeichnet, dass** in Schließstellung des Abschlusselements (3) im Rahmen (1) der Zapfen (10) durch eine entsprechende Öffnung (16) einer Umfangswand (3) des Rahmens (1) greift und in der aufgerichteten Stellung des Abschlusselements (3) aus dem Ansatz (12) oberhalb desselben vorspringt.

7. Schachtabdeckung nach einem der Ansprüche 2 bis 6,
**dadurch gekennzeichnet, dass** das Abschlusselement (3) und der Rahmen (1) eine allgemein kreisförmige Gestalt aufweisen und der Ansatz (12) sich radial außerhalb des Rahmens (1) erstreckt, während der Zapfen (10) und der Kopf (9), die T-förmig ausgebildet sind, sich radial von dem Abschlusselement (3) wegerstrecken.

8. Schachtabdeckung nach einem der Ansprüche 1 bis 7,
**dadurch gekennzeichnet, dass** der Kopf (9) ein im Wesentlichen zylindrischer Schaft ist und der vorspringende Abschnitt (19) ein Zwickel ist.

## Claims

1. Access aperture for a paved surface comprising a capping member (3), such as a cover or plug, a frame (1) and a hinge device connecting the capping member (3) to the frame (1) and enabling that member to pivot between a closed position of the frame (1) and an open position of the frame (1) at which the capping member (3) is raised approximately vertically or in an outwardly inclined manner, the hinge device comprising a hinge head (9) joined to the capping member (3), removably mounted with limited rotatability in a housing (11) provided in a lug (12) of the frame (1), said housing (11) of the lug (12) and the hinge head (9) comprising shape complementarity means (18, 19),
**characterized in that** the shape complementarity means comprise at least one slot (18) of the head (9), transverse to a longitudinal direction of the head (9) and separating the latter into two parts (9a) axially spaced apart from each other and at least one projecting part (19) fastened in the housing (11) of the lug (12) and extending perpendicularly to the head (9) and housed in the slot (18) of the head (9) when the capping member (5) occupies its raised position to prevent the tipping of the head (9) in its longitudinal median plane out of the housing of the lug (12) **in that** raised position, such that the shape complementarity means cooperate to prevent the tipping of the head (9) out of the housing (11) of the lug (12) when the capping member (3) occupying its raised position is subjected to stresses biasing it to tip in its own plane.

2. Access aperture for a paved surface according to claim 1, **characterized in that** the head (9) is joined to the capping member (3) via a tenon (10) comprising a slot (20) extending in line with the slot (18) of the head (9) and in which also engages the projecting part (19) when the capping member (3) occupies its raised position.

3. Access aperture for a paved surface according to one of the preceding claims, **characterized in that** the head (9) extends in plane substantially parallel to the web (7) of the capping member (3).

4. Access aperture for a paved surface according to one of claims 1 to 3, **characterized in that** the lug (12) is joined to the frame (1) at the outside of the latter and is configured as a clevis **in that** the projecting part (19) is joined to the bottom of the housing (11) in the clevis and to the inside face of the wall forming a web (14) of the clevis.

5. Access aperture for a paved surface according to one of claims 1 to 4, **characterized in that** the slot (18) of the head (9) separates the latter into two parts (9a) of the same length.

6. Access aperture for a paved surface according to one of claims 2 to 5, **characterized in that** the tenon (10) is engaged through a corresponding opening (16) of a peripheral wall (3) of the frame (1) in closed position of the capping member (3) in the frame (1) and projects outwardly of the lug (12) above the latter in raised position of the capping member (3).

7. Access aperture for a paved surface according to one of claims 2 to 6, **characterized in that** the capping member (3) and the frame (1) have a circular general shape and the lug (12) extends radially at the outside of the frame (1) while the tenon (10) and the head (9) of T-shaped configuration extend radially from the capping member (3).

8. Access aperture for a paved surface according to one of claims 1 to 7, **characterized in that** the head (9) is a substantially cylindrical body and the projecting part (19) is a gusset.
